# FASCICULE DE BREVET EUROPEEN

(11) **EP 0 663 499 B1**
(45) Date de publication et mention de la délivrance du brevet: **03.06.1998**
(21) Numéro de dépôt: 94402952.9
(22) Date de dépôt: 20.12.1994
(51) Int. Cl.: E05B 35/00

(54) **Clé à barillet de sûreté de manoeuvre d'une serrure et barillet actionnable par une telle clé**
Schlüssel für ein Zylinderschloss und ein Zylinderschloss für einen solchen Schlüssel
Key for a cylinder lock and a cylinder lock for such a key

(30) Priorité: 21.12.1993 FR 9315383
(43) Date de publication de la demande: 19.07.1995
(73) Titulaire: LAPERCHE, F-80531 Friville-Escarbotin (FR)
(72) Inventeur: Dentin, Michel, F-80130 Bourseville (FR)
(74) Mandataire: Obolensky, Michel

(56) Documents cités:
- EP-A- 0 354 838
- WO-A-91/10796
- DE-A- 3 517 660
- FR-A- 2 492 872
- FR-A- 2 521 201
- FR-A- 2 669 367

## Description

La présente invention concerne les clés pour serrures à barillets et se rapporte plus particulièrement aux clés du type comportant au moins un poussoir mobile, déplaçable par rapport au corps de clé selon une course limitée, ledit poussoir étant destiné à coopérer avec un organe de positionnement porté par le rotor du barillet de façon à faire saillie par rapport au contour extérieur de la clé et à pousser une goupille mobile prévue dans le rotor vers une position libérant en rotation le rotor du barillet par rapport à son stator.

Une telle clé est par exemple connue d'après le brevet FR.2 521 201.

On connaît par ailleurs d'après WO-A-91 10795, une clé à barillet de sûreté de manoeuvre d'une serrure, dont le corps de clé de forme allongée destiné à pénétrer dans un logement de clé d'un rotor de barillet est pourvu de moyens d'actionnement destinés à coopérer avec un organe de positionnement pour actionner au moins une goupille mobile du rotor, dans une position permettant la rotation du rotor du barillet par rapport au stator de celui-ci. Les moyens d'actionnement de la goupille sont constitués par deux poussoirs montés déplaçables en translation chacun dans un trou débouchant d'une part dans un canal ménagé dans la clé pour une tige de positionnement fixe solidaire du stator et d'autre part, sur la surface latérale extérieure du corps de clé.

La clé décrite dans le brevet FR.2 521 201 comporte un logement pour le poussoir mobile pratiqué dans le plan moyen du corps de clé et débouchant sur les deux chants longitudinaux du corps de clé.

Une saignée nécessaire au passage de l'organe de positionnement qui fait saillie à l'intérieur du logement de clé est ménagé dans les chants longitudinaux du corps de clé.

En conséquence, la fabrication d'une clé de ce type est rendue compliquée en raison de la nécessité de pratiquer lesdites saignées et limite les possibilités d'utilisation des chants de la clé pour y réaliser des profils d'actionnement des goupilles du barillet.

L'invention vise à remédier aux inconvénients de ce type de clé en créant une clé qui tout étant pourvue de moyens mécaniques mobiles de déblocage d'une goupille d'immobilisation en rotation du rotor du barillet, présente des chants susceptibles de recevoir sur toute leur surface des profils d'actionnement des goupilles du cylindre.

Elle a donc pour objet une clé à barillet de sûreté de manoeuvre d'une serrure, le corps de clé de forme allongée destiné à pénétrer dans un logement de clé du rotor du barillet étant pourvu de moyens d'actionnement destinés à coopérer avec un organe de positionnement pour actionner au moins une goupille mobile de rotor dans une position permettant la rotation du rotor du barillet par rapport au stator de celui-ci, caractérisée en ce que les moyens d'actionnement de la goupille sont constitués par au moins deux poussoirs montés déplaçables en translation dans au moins deux branches d'une fourche d'extrémité de la clé, l'intervalle entre les branches de la fourche étant destiné à recevoir l'organe de positionnement lors de l'engagement de la clé dans le rotor du barillet pour provoquer le déplacement de ladite goupille par l'un des poussoirs.

L'invention sera mieux comprise à la lecture de la description qui va suivre, donnée uniquement à titre d'exemple et faite en se référant aux dessins annexés, sur lesquels :
- la Fig.1 est une vue en perspective d'une clé suivant l'invention et d'un organe de positionnement avec lequel elle coopère;
- la Fig.2 est une vue en coupe transversale, d'un barillet de serrure actionné par la clé de la Fig.1;
- la Fig.3 est une vue en coupe suivant la ligne 3-3 de la Fig.2; et
- la Fig.4 est une vue en coupe à plus grande échelle de la clé suivant l'invention montrant les logements pour les poussoirs mobiles.

La clé représentée à la Fig.l est en fait une ébauche de clé plate dont le corps 1 comporte des rainures longitudinales 2 séparées les unes des autres par des nervures 3 et dont les chants 4 sont plans ou légèrement bombés comme cela apparaît sur la Fig.4.

On voit également sur la figure 4 que le corps de clé comporte sur ses deux grandes faces des profils définis par des rainures et des nervures longitudinales 2 et 3 symétriques par rapport à l'axe de la clé, ce qui rend la clé réversible.

A l'extrémité du corps de clé opposée à sa tête de manoeuvre 5, est ménagée une fourche 6 dont les deux branches 7 et 8 comportent des extrémités biseautées 9, 10. Ces extrémités peuvent prendre toute autre forme appropriée.

Les deux branches 7 et 8 définissent une encoche 11 dans laquelle est destinée à venir s'engager une tige 12 représentée en trait mixte formant organe de positionnement pour des poussoirs 13, 14 disposés respectivement dans les branches 7 et 8 de la fourche 6 et dont le rôle sera clairement expliqué en référence aux Fig.2 et 3.

La Fig.2 montre un barillet ou cylindre de serrure comportant un stator 16 dans lequel est monté à rotation un rotor 17. Le rotor 17 comporte un logement 18 dans lequel est engagé le corps de clé 1.

La coupe du barillet de la Fig.2 est réalisée au droit des poussoirs 13 et 14 logés respectivement dans les branches 7 et 8 de la fourche 6 d'extrémité du corps de clé 1.

La clé étant engagée à fond dans le rotor 17, son encoche 11 définie par l'intervalle entre les branches 7 et 8 de la fourche, reçoit la tige transversale 12 formant organe de positionnement montée dans un perçage 20 du rotor 17 s'étendant perpendiculairement au logement 18 pour la clé.

Les poussoirs 13 et 14 sont de formes et de dimensions identiques. Chaque poussoir comporte une portion d'extrémité 22 tournée vers l'encoche 11 qui se termine par une pointe chanfreinée 23 destinée à coopérer avec la tige 12 pour assurer le déplacement du poussoir 13 ou 14 vers l'extérieur du contour de la clé.

Le poussoir comporte en outre une portée intermédiaire 24 plus épaisse et à l'opposé de la pointe 23, une extrémité 25 destinée à coopérer avec une goupille 26 déplaçable en translation dans un canal 27 ménagé dans le rotor 17 et débouchant sur la surface latérale du rotor en regard d'une goupille 28 disposée dans un trou borgne 29 du stator 16 et sollicitée par un ressort 30 représenté à la figure 3, qui, lorsque le rotor 17 est en position de fermeture de la serrure et que la clé est retirée, sollicite la goupille 28 de manière que sa surface latérale soit située de part et d'autre de la surface de contact entre le rotor 17 et le stator 16 et empêche la rotation du rotor.

Chaque poussoir 13,14 est logé dans un trou 31 débouchant d'une part dans l'encoche 11 et d'autre part sur la surface extérieure de la branche 7,8 correspondante de la fourche 6 et comportant un épaulement 32 coopérant avec un bord de la portée 24 du poussoir pour empêcher que le poussoir ne s'échappe dans l'encoche 11 de la fourche 6 de la clé afin d'éviter tout obstacle à l'engagement de l'organe de positionnement 12 dans l'encoche 11.

Le trou 31 de chaque poussoir a une section égale à celle des portées 24 et son extrémité opposée à l'épaulement 32 et débouchant dans la paroi latérale extérieure de chaque branche 7,8 de la fourche, comporte un sertissage 34 ou tout autre type d'arrêt coopérant avec l'extrémité de la portée 24 opposée à celle située en regard de l'épaulement 32 pour limiter la course du poussoir de manière que seule son extrémité 25 puisse faire saillie hors du contour de la clé et assurer l'actionnement de la goupille 26 du rotor 17. Chaque poussoir a ainsi une course de translation limitée par l'épaulement 32 et le sertissage 34 du trou 31 dans lequel il est logé.

On voit sur la figure 2 que c'est le poussoir 13 placé dans la branche 7 de la fourche qui est repoussé par la tige 12 du rotor 17 pour assurer le déplacement des goupilles 26 et 28 dans des positions permettant la rotation du rotor.

L'autre poussoir 14 est en appui avec ou sans jeu contre une partie pleine du stator 16, tandis que sa pointe chanfreinée 23 fait saillie hors de la paroi latérale de l'encoche 11 et se trouve en contact avec ou sans jeu avec la tige 12 à peu près à l'opposé de la zone de contact entre cette tige et la pointe 23 du poussoir 13.

Le poussoir 14 n'intervient donc pas dans l'actionnement des goupilles 26 et 28.

On remarque par ailleurs que la tige 12 formant organe de positionnement disposée dans le rotor 17 de façon à être engagée dans l'encoche 11 de la clé de façon dissymétrique, et se trouve rapprochée avec la surface latérale de l'encoche 11 définie par le côté intérieur de la branche 7 alors qu'elle est écartée de la surface intérieure de la branche 8 d'une distance égale ou supérieure à la course utile du poussoir pour actionner les goupilles 26 et 28 et les placer en position de déblocage en rotation du rotor 17 par rapport au stator 16.

Grâce à cet agencement, la clé suivant l'invention est réversible et peut donc être introduite indifféremment, de manière à faire intervenir le poussoir 13 ou le poussoir 14.

On voit également sur les figures 2 et 4 que les trous 31 de réception des poussoirs 13 et 14 sont disposés perpendiculairement à l'axe longitudinal de la clé, mais décalés selon l'épaisseur du corps de clé de manière à pouvoir être ménagés dans la partie pleine du corps 1 située à l'intérieur des profils définis par les rainures 2 et les nervures 3 sur les grandes faces latérales du corps 1. Ce décalage est ajustable afin d'optimiser le rainurage de la clé.

Un tel décalage permet de ne pas accroître l'épaisseur du corps de clé.

On peut cependant également envisager de disposer les logements 31 pour les poussoirs 13 et 14 de façon coaxiale.

La clé suivant l'invention est dépourvue de rainurages latéraux, et de décrochements spéciaux en bout de clé, ce qui permet d'utiliser éventuellement ses chants pour réaliser sur toute la surface de ceux-ci des profils d'actionnement des goupilles du barillet.

Du fait que les deux poussoirs sont montés chacun dans une branche d'une fourche, ils peuvent s'escamoter dans l'encoche 11 de la fourche et ne pas déborder de l'encombrement extérieur de la clé.

Comme le montre la figure 3, les axes des poussoirs 13 et 14 et par conséquent celui de la tige 12 montée dans le rotor 17 sont décalés par rapport à l'axe de la goupille 26 vers l'extrémité de la clé, intérieure au barillet et vers l'extrémité intérieure de son logement 18, de manière que lors du retrait de la clé, dès que les poussoirs quittent le contact avec la tige 12 formant organe de positionnement, le poussoir en contact avec la goupille 26, en l'occurrence le poussoir 13, soit repoussé vers l'intérieur de son logement 31 ménagé dans la branche 7 de la fourche, sous l'effet du ressort 30 de rappel de la goupille 28 en position de blocage.

Le fait de loger les pistons 13 et 14 dans les branches d'une fourche ménagée à l'extrémité de la clé, permet de réaliser avec un même corps de clé, une clé avec poussoir, une clé avec une encoche mais sans poussoir, et éventuellement une clé sans poussoir ni encoche, le contour extérieur de la clé étant toujours le même.

La clé suivant l'invention présente une forme générale simple et n'exige qu'un aménagement également très simple du rotor pour placer dans celui-ci une tige formant organe de positionnement, transversale à l'encoche ménagée à l'extrémité de la clé.

## Revendications

1. Clé à barillet de sûreté de manoeuvre d'une serrure, le corps de clé (1) de forme allongée destiné à pénétrer dans un logement de clé (18) d'un rotor (17) de barillet étant pourvu de moyens d'actionnement destinés à coopérer avec un organe de positionnement (12) pour actionner au moins une goupille mobile (26,28) du rotor (17), dans une position permettant la rotation du rotor (17) du barillet par rapport au stator (16) de celui-ci, les moyens d'actionnement de la goupille étant constitués par au moins deux poussoirs (13,14) montés déplaçables en translation, chacun dans un trou (31) débouchant d'une part dans un passage pour l'organe de positionnement (12) ménagé dans la clé et d'autre part, sur la surface latérale extérieure de la branche (7,8) correspondante de ladite fourche, caractérisée en ce que les trous (31) pour les poussoirs (13,14) sont ménagés dans au moins deux branches (7,8) d'une fourche (6) d'extrémité de la clé, l'intervalle (11) entre les branches (7,8) de la fourche étant destiné à recevoir l'organe de positionnement (12) lors de l'engagement de la clé dans le rotor (17) du barillet pour provoquer le déplacement de ladite goupille (26,28) par l'un des poussoirs (13,14).

2. Clé suivant la revendication 1, caractérisée en ce que les trous (31) de réception des poussoirs (13, 14) sont disposés perpendiculairement à l'axe longitudinal de la clé mais décalés selon l'épaisseur du corps de clé.

3. Clé suivant l'une quelconque des revendications 1 et 2, caractérisée en ce que chaque poussoir (13,14) comporte une portion d'extrémité (22) tournée vers l'intervalle (11) entre les branches (7,8) de la fourche (6) et qui se termine par une pointe chanfreinée (23) destinée à coopérer avec l'organe de positionnement (12) pour assurer le déplacement du poussoir (13,14) vers l'extérieur du contour de la clé, et à l'opposé de la pointe chanfreinée (23) une portion d'extrémité (25) de forme destinée à coopérer avec ladite goupille (26) du rotor (17) ainsi qu'une portée plus épaisse (24) disposée entre lesdites portions d'extrémité (22,25) et coopérant avec des moyens de butée (32,34) limitant les déplacements du poussoir (13,14) dans son trou (31).

4. Barillet de sureté destiné à être actionné par une clé suivant l'une quelconque des revendications 1 à 3, comportant un stator (16) dans lequel un rotor (17) est monté déplaçable en rotation sous l'action de la clé, ledit rotor comportant un organe (12) de positionnement d'un poussoir d'actionnement d'au moins une goupille mobile (26,28) de blocage en rotation du rotor, dans une position permettant la rotation du rotor (17) par rapport au stator (16), caractérisé en ce que ledit organe de positionnement (12) est une tige montée dans le rotor (17) et s'étendant transversalement au logement (18) pour la clé, ladite tige étant destinée à être engagée dans l'intervalle (11) entre les branches (7,8) de la fourche d'extrémité de la clé lors de son engagement dans le logement (18) du rotor (17) pour provoquer le déplacement de ladite goupille (26,28) par l'un des poussoirs (13,14) disposés dans les branches (7,8) de ladite fourche d'extrémité de la clé.

5. Barillet suivant la revendication 4, caractérisé en ce que ladite tige (12) est disposée dans le rotor (17) de manière à être engagée dans l'intervalle (11) entre les branches (7,8) de la fourche de la clé de façon dissymétrique et à se trouver rapprochée avec la surface latérale de l'intervalle définie par le côté intérieur de la branche (7) dans laquelle est logé le poussoir (13) actionné par la tige (12) et à être écartée de la surface intérieure de la branche (8) dans laquelle est logé l'autre poussoir (14), d'une distance égale ou supérieure à la course utile du poussoir actionné par la tige pour déplacer ladite goupille (26,28) et la placer en position de déblocage en rotation du rotor (17) par rapport au stator (16).

6. Barillet suivant l'une des revendications 4 et 5, caractérisé en ce que la tige (12) est disposée dans le rotor (17) par rapport à ladite goupille (26,28) du rotor (17) avec un décalage axial vers l'extrémité intérieure du logement (18) pour la clé afin de permettre lors du retrait de la clé, dès que les poussoirs (13,14) quittent le contact de la tige (12) de repousser le poussoir (13 ou 14) en contact avec la goupille (26,28) vers l'intérieur de son logement (31), ménagé dans la branche (7 ou 8) de la fourche (6) de la clé sous l'action d'un organe élastique (30) de rappel de la goupille (26,28) en position de blocage.

## Patentansprüche

1. Schlüssel für ein Sicherheitszylinderschloß, wobei der länglich ausgebildete Schlüsselkörper (1), welcher dazu bestimmt ist, in ein Schlüsselgehäuse (18) eines Rotors (17) eines Zylinderschlosses einzudringen, mit Antriebsmitteln versehen ist, die dazu bestimmt sind, mit einem Positionierungsteil (12) zusammenzuwirken, um wenigstens einen beweglichen Stift (26, 28) des Rotors (17) in eine Position zu bringen, die die Rotation des Rotors (17) des Zylinderschlosses hinsichtlich seines Stators (16) erlaubt, wobei die Antriebsmittel des Stifts aus wenigstens zwei Stiften (13, 14) bestehen, die verschiebbar in jeweils einer Bohrung (31) angeordnet sind, welche auf der einen Seite in einen Gang für das Positionierungsteil (12), welches in dem Schlüssel angeordnet ist, und auf der anderen Seite auf der außeren seitlichen Oberfläche des entsprechenden Schenkels (7, 8) der Gabel mündet, dadurch gekennzeichnet, daß die Bohrungen (31) für die Stifte (13, 14) in wenigstens zwei Schenkeln (7, 8) einer Gabel (6) des Schlüsselendes angeordnet sind, wobei der Zwischenraum (11) zwischen den Schenkeln (7, 8) der Gabel dazu bestimmt ist, das Positionierungsteil (12) bei Einstecken des Schlüssels in den Rotor (17) des Zylinderschlosses aufzunehmen, um die Verschiebung des Stifts (26, 28) durch einen der Stifte (13, 14) zu bewirken.

2. Schlüssel gemäß Anspruch 1, dadurch gekennzeichnet, daß die Bohrungen (31) zur Aufnahme der Stifte (13, 14) senkrecht zu der Längsachse des Schlüssels, jedoch gemäß der Dicke des Schlüsselkörpers verschoben, angeordnet sind.

3. Schlüssel gemäß Anspruch 1 und/oder 2, dadurch gekennzeichnet, daß jeder Stift (13, 14) einen Endbereich (22) aufweist, der auf den Zwischenraum (11) zwischen den Schenkeln (7, 8) der Gabel (6) gerichtet ist und in einer abgeschrägten Spitze (23) endet, die dazu bestimmt ist, mit dem Positionierungsteil (12) zusammenzuwirken, um die Verschiebung des Stifts (13, 14) gegen den Außenrand des Schlüssels zu gewährleisten, und gegenüber der abgeschrägten Spitze (23) einen Außenbereich (25) aufweist, der derart ausgebildet ist, daß er mit dem Stift (26) des Rotors (17) zusammenwirkt, so daß ein dickerer Bereich (24), welcher sich zwischen den Außenbereichen (22, 25) befindet und mit den Anschlagmitteln (32, 34) zusammenwirkt, die Verschiebungen des Stifts (13, 14) in seiner Bohrung (31) begrenzt.

4. Sicherheitszylinderschloß, welches durch einen Schlüssel gemäß einem der Ansprüche 1 bis 3 betätigt wird, bestehend aus einem Stator (16), in dem ein Rotor (17) angeordnet ist, der durch die Einwirkung des Schlüssels drehbar ist, wobei der Rotor ein Teil (12) zum Positionieren eines Stifts zum Bewegen wenigstens eines beweglichen, die Drehung des Rotors blockierenden Stifts (26, 28) in eine Position, die die Drehung des Rotors (17) hinsichtlich des Stators (16) erlaubt, aufweist, dadurch gekennzeichnet, daß das Positionierungsteil (12) ein Bolzen ist, der in dem Rotor (17) angeordnet ist und sich transversal in dem Schlüsselgehäuse (18) erstreckt, wobei der Bolzen zur Einführung in den Zwischenraum (11) zwischen den Schenkeln (7, 8) der Gabel des Schlüsselendes bei seinem Einstecken in das Gehäuse (18) des Rotors (17) die Verschiebung des Stifts (26, 28) durch einen der Stifte (13, 14), welche sich in den Schenkeln (7, 8) der Gabel des Schlüsselendes befinden, bewirkt.

5. Zylinderschloß gemäß Anspruch 4, dadurch gekennzeichnet, daß der Bolzen (12) in dem Rotor (17), derart angeordnet ist, daß er in den Zwischenraum (11) zwischen den Schenkeln (7, 8) der Schlüsselgabel disymmetrisch eingeführt wird und sich der seitlichen Oberfläche des Zwischenraums, der durch die Innenseite des Schenkels (7), in dem der Stift (13) untergebracht ist, der durch den Bolzen (12) bewegt wird, definiert wird, nähert und von der inneren Oberfläche des Schenkels (8), in dem der andere Stift (14) untergebracht ist, mit gleichem oder größerem Abstand zu der Führung des Stifts, der durch den Bolzen angetrieben wird, entfernt wird, um den Stift (26, 28) zu verschieben und ihn in eine Freigabeposition bei Drehung des Rotors (17) hinsichtlich des Stators (16) zu bringen.

6. Zylinderschloß nach Anspruch 4 und/oder 5, dadurch gekennzeichnet, daß der Bolzen (12) in dem Rotor (17) hinsichtlich des Stifts (26, 28) des Rotors (17) mit einer axialen Verschiebung gegen das innere Ende des Schlüsselgehäuses (18) untergebracht ist, um bei Herausziehen des Schlüssels, sobald die Stifte (13, 14) den Kontakt mit dem Bolzen (12) verlieren, den mit dem Stift (26, 28) in Kontakt stehenden Stift (13 oder 14) in das Innere seines Gehäuses (31), welches in dem Schenkel (7 oder 8) der Schlüsselgabel (6) untergebracht ist, zurückzütreiben und unter Einwirkung eines elastischen Teils (30) den Stift (26, 28) in Blockierposition zurückzuholen.

## Claims

1. Key for operating a cylinder lock, the body (1) of the key of elongated form designed to enter a keyhole (18) in a barrel (17) of the lock being provided with operating means designed to co-operate with a displacing member (12) to shift at least one movable pin (26, 28) in the barrel (17) into a position allowing rotation of the barrel (17) of the lock with respect to the stationary part (16) of it, the shifting means for the pin being constituted by at least two thrust members (13, 14) mounted to be displaceable in translation, each in a hole (31) opening on the one hand into a passage for the displacing member (12) provided within the key and on the other hand into the lateral external surface of the corresponding limb (7, 8) of the said fork, characterised in that the holes (31) for the thrust members (13, 14) are provided in at least two limbs (7, 8) of a fork (6) at the end of the key, the gap (11) between the limbs (7, 8) of the fork being designed to receive the displacing member (12) on engagement of the key into the barrel (17) of the lock so as to cause displacement of the said pin (26, 28) by one of the thrust members (13, 14).

2. Key according to claim 1, characterised in that the holes (31) which receive the thrust members (13, 14) are arranged perpendicular to the longitudinal axis of the key but offset depending on the thickness of the body of the key.

3. Key according to either one of claims 1 and 2, characterised in that each thrust member (13, 14) has an end portion (22) facing towards the gap (11) between the limbs (7, 8) of the fork (6) and which terminates in a chamfered point (23) designed to co-operate with the displacing member (12) to cause displacement of the thrust member (13, 14) towards the outside of the profile of the key, and at the opposite end to the chamfered point (23) an end portion (25) designed to co-operate with the said pin (26) in the barrel (17) as well as a thicker portion (24) present between the said end portions (22, 25) and co-operating with abutment means (32, 34) which limit the displacement of the thrust member (13, 14) within its hole (31).

4. Cylinder lock designed to be operated by a key according to any one of claims 1 to 3, comprising a stationary part (16) in which a barrel (17) is mounted to be displaceable in rotation under the action of the key, the said barrel including a displacing member (12) for a thrust member acting on at least one movable pin (26, 28) preventing rotation of the barrel, to displace it into a position allowing rotation of the barrel (17) with respect to the stationary part (16), characterised in that the said displacing member (12) is a spindle mounted in the barrel (17) and extending transverse to the keyhole (18), the said spindle being designed to be engaged in the gap (11) between the limbs (7, 8) of the fork at the end of the key on its insertion in the keyhole in the barrel (17) to cause displacement of the said pin (26, 28) by one of the thrust members (13, 14) mounted in the limbs (7, 8) of the said fork at the end of the key.

5. Cylinder lock according to claim 4, characterised in that the said spindle (12) is arranged in the barrel (17) in such as way as to be engaged in the gap (11) between the limbs (7, 8) of the fork of the key in an asymmetrical manner and to be present close to that lateral surface of the gap defined by the inside wall of the limb (7) in which is mounted the thrust member (13) actuated by the spindle (12) and to be spaced away from the inside surface of the limb (8) in which the other thrust member (14) is mounted, through a distance equal to or greater than the useful travel of the thrust member actuated by the spindle to shift the said pin (26, 28) and put it in a position to release the barrel (17) for rotation with respect to the stationary part (16).

6. Cylinder lock according to one of claims 4 and 5, characterised in that the spindle (12) is arranged in the barrel (17) with respect to the said pin(26, 28) of the barrel (17) with an axial offset towards the inner end of the keyhole (18) with the aim of allowing, during the withdrawal of the key, and when the thrust members (13, 14) cease contact with the spindle (12), the thrust member (13 or 14) to be pushed back towards the interior of its hole (31), provided in the limb (7 or 8) of the fork (6) of the key by engagement by the pin (24, 28) acted on by an elastic member (30) serving to restore the pin (26, 28) to the locking position.
